# FASCICULE DE BREVET EUROPEEN

(11) **EP 0 904 521 B1**
(45) Date de publication et mention de la délivrance du brevet: **12.09.2001**
(21) Numéro de dépôt: 97926046.0
(22) Date de dépôt: 28.05.1997
(51) Int. Cl.: F41G 3/26

(54) **SYSTEME D'APPRENTISSAGE AU TIR, EQUIPEMENT POUR FUSIL, CIBLE ET PROCEDE CORRESPONDANTS**
SCHUSSLERNSYSTEM, ZUBEHÖRTEILE FÜR EIN GEWEHR, ZIEL UND VERFAHREN DAFÜR
SHOOTING PRACTICE SYSTEM, GUN EQUIPMENT, CORRESPONDING TARGET AND METHOD

(30) Priorité: 28.05.1996 FR 9606779
(43) Date de publication de la demande: 31.03.1999
(73) Titulaire: UNIVERSITE DE RENNES I, F-35000 Rennes (FR)
(72) Inventeur: BILLON, Michel, F-22300 Lannion (FR); L'HER, Henri, F-22730 Tregastel (FR); SENTIEYS, Olivier, F-22700 Louannec (FR); VALETTE, Michel, F-22560 Trebeurden (FR)
(74) Mandataire: Vidon, Patrice
(86) Numéro de dépôt international: FR9700929
(87) Numéro de publication internationale: WO9745692

(56) Documents cités:
- WO-A-91/12480
- FR-A- 2 560 370
- FR-A- 2 614 097
- GB-A- 2 138 112
- US-A- 3 499 650
- US-A- 3 898 747
- US-A- 4 695 256

## Description

Le domaine de l'invention est celui de l'utilisation d'armes de tir. Plus précisément, l'invention concerne l'apprentissage et l'entraînement à l'utilisation d'une arme, et notamment d'un fusil de chasse.

La chasse n'est possible que lors des périodes d'ouverture réglementaires. Le reste du temps, c'est-à-dire une grand partie de l'année, le tireur est obligé, pour s'entraîner ou se divertir, de se rendre dans un ball-trap. Cette limitation présente de nombreux inconvénients.

Tout d'abord, le ball-trap est un loisir coûteux. Le chasseur pratiquant le ball-trap (ou le parcours de chasse ou la fosse) doit posséder deux fusils : un fusil robuste pour le ball-trap et un fusil plus léger et adapté au tir du gibier chassé. En outre, il convient de prendre en compte les frais fixes d'accès au ball-trap, et le coût des cartouches et des pigeons d'argile, ou plateaux, qui sont en principe cassés lors du tir.

Par ailleurs, le ball-trap génère des nuisances vis-à-vis de l'entourage, notamment en ce qui concerne le bruit et les dangers. L'installation d'un ball-trap nécessite donc des autorisations administratives, et le nombre de clubs et de ball-trap est de ce fait limité. On notera toutefois que la demande est très importante. Ainsi, dans certains pays comme l'Italie, il y a plus de licenciés en ball-trap qu'en foot-ball.

Dans tous les cas, le chasseur a de grandes difficultés à s'entraîner, et à corriger ses défauts. Lorsqu'il chasse réellement, il sait rarement pour quelles raisons il a raté le gibier visé. Il en est de même au ball-trap : il sait seulement s'il a touché ou non le pigeon d'argile.

De plus, l'entraînement au ball-trap n'est que faiblement utile pour la chasse, car il n'est pas pratiqué avec le même type de fusil. Or chaque fusil présente des caractéristiques spécifiques, auxquelles le chasseur doit s'habituer.

Diverses techniques ont été présentées, pour pallier certains de ces inconvénients.

Ainsi, la demande de brevet WO-91 12480 présente un système de simulation de tir à balle. Il concerne essentiellement le cas de cibles fixes. Le cas des cibles mobiles est abordé, mais suppose l'existence de moyens de télémétrie (ce qui suppose un impact sur la cible) et ne permet pas d'analyser le tir dans l'hypothèse où la cible a été manquée.

Le document US-3 499 650 propose simplement une information "tout ou rien" sur le succès du tir, et non une analyse de ce dernier. Par ailleurs, il s'applique à des cibles de très grande taille, telles que les chars.

Le brevet US-3 898 747 décrit un système mettant en oeuvre un double faisceau, pour l'entraînement au combat de soldat à soldat. A nouveau, il s'agit d'une simple détection par "tout ou rien".

Le document UK-2 138 112 présente encore un autre système de simulation de tir. Il est peu précis, du fait de l'utilisation d'une photodiode avec seuillage fixe. Par ailleurs, il ne prévoit que la détection en "tout ou rien" de l'impact. La demande de brevet FR- 2 614 097 décrit encore un autre système de ce type. Il n'est adapté que pour des tirs rapprochés, avec résultats par "tout ou rien".

Le document FR-2 560 370 concerne un système de simulation de tir à balle sur cible fixe, dont le résultat est également donné par "tout ou rien".

On constate que de nombreuses recherches ont été effectuées dans ce dossier. Toutefois, aucune des techniques proposées n'apporte une aide efficace à l'apprentissage. Le tireur ne connaît pas les raisons de son échec, lorsqu'il n'a pas atteint la cible.

L'invention a notamment pour objectif de pallier ces différents inconvénients de l'état de la technique.

Plus précisément, un objectif de l'invention est de fournir un système permettant d'apprendre à tirer, puis d'améliorer sa technique de tir.

Un autre objectif de l'invention est de fournir un tel système, qui permette au chasseur de pratiquer le ball-trap, ou tout autre divertissement, avec son propre fusil de chasse.

L'invention a également pour objectif de fournir un tel système, qui soit peu coûteux à mettre en oeuvre et à exploiter, en particulier par rapport aux ball-traps classiques.

Encore un autre objectif de l'invention est de fournir un tel système, qui ne présente pas de nuisances (bruit, danger...) et qui puisse être utilisé en toute liberté, pratiquement partout (et non seulement dans les ball-traps).

Ces objectifs, ainsi que d'autres qui apparaîtront par la suite, sont atteints selon l'invention par un système d'apprentissage au tir, du type comprenant au moins une cible et au moins un fusil équipé de moyens d'émission d'un faisceau lumineux selon l'axe de tir, et une unité de traitement délivrant une analyse de chacun des tirs, en fonction notamment :
- du signal réfléchi par ladite cible et reçu par un capteur équipant ledit fusil ;
- et d'une estimation permanente de la trajectoire de chacune desdites cibles.

En d'autres termes, selon l'invention, le tireur obtient, pour chaque tir, une quantification de son tir (précision, "timing",...), et non une simple indication de succès ou d'échec du tir. Il peut donc détecter et comprendre ses défauts, et donc améliorer la qualité de son tir.

Il est à noter que la présente invention réside notamment dans la formulation du problème de l'obtention d'une quantification du tir. Ce problème est tout à fait nouveau pour l'homme du métier, qui a toujours simplement cherché à indiquer si le tir était bon ou mauvais. L'approche de l'invention permet en revanche de connaître les caractéristiques de ce tir.

Selon les cas, l'unité de traitement peut être placée dans une station distante (reliée aux fusils par exemple par voie hertzienne), ou dans les fusils, ou encore répartie entre les différents éléments.

De façon avantageuse, ladite unité de traitement comprend des moyens de détermination de la trajectoire de chacune desdites cibles, en fonction de mesures délivrées par ledit lanceur (conditions initiales du lancement).

Il est ainsi possible de calculer, en particulier, la distance entre la cible et le tireur au moment de l'impact.

Dans ce cas, préférentiellement, lesdits moyens de détermination de la trajectoire tiennent compte d'une mesure de la direction et/ou de la vitesse du vent.

Préférentiellement, l'équipement du fusil est amovible, de façon simple et directe, et il peut être mis en place dans un fusil classique. Ainsi, le chasseur peut utiliser son propre fusil chasse. Il n'a pas besoin d'acheter un fusil spécifique, et l'apprentissage lui est directement bénéfique pour la chasse.

Dans le cas ou lesdites cibles sont mises en mouvement par un lanceur de cibles, il est avantageux que ladite analyse tient compte également d'une estimation de la distance entre un tireur et une cible. Bien sûr, dans le cas d'une cible fixe, cette distance est connue directement.

Selon un mode de réalisation préférentiel de l'invention, ladite analyse comprend au moins une des informations appartenant au groupe comprenant une indication sur le centrage du tir par rapport à la cible, une indication de la distance entre le tireur et la cible et une indication sur la réalisation du tir par rapport à la position de la cible.

Selon une autre caractéristique préférentielle de l'invention, le système comprend des moyens de simulation de la dispersion et/ou de la vitesse de plombs dans l'espace.

Cela permet de simuler et analyser parfaitement le tir, et donc d'améliorer les performances du tireur.

A nouveau, cette approche est tout à fait nouvelle pour l'homme du métier. L'objectif n'est pas en effet d'obtenir un système de tir "parfait" (basé sur un rayon laser), mais au contraire de simuler un tir réel, avec ses "défauts" (lenteur, éparpillement...).

Selon un mode de réalisation avantageux de l'invention, lesdits moyens de simulation de la dispersion comprennent des moyens assurant la divergence dudit faisceau lumineux en sortie dudit fusil.

Il peut notamment s'agir d'un diffuseur holographique.

Par ailleurs, selon une autre caractéristique avantageuse de l'invention, lesdits moyens de simulation de la vitesse comprennent des moyens pour appliquer un retard à l'émission dudit faisceau lumineux.

En effet, la vitesse des plombs est inférieure à celle de la lumière ! Ce retard permet d'améliorer encore la simulation.

L'invention concerne également l'équipement pour fusil dans un tel système d'apprentissage au tir. Cet équipement comprend des moyens d'émission selon l'axe de tir d'un faisceau lumineux incident, un capteur de réception d'un signal lumineux réfléchi par ladite cible et des moyens de transmission à ladite unité de traitement dudit signal lumineux réfléchi, et des moyens d'échange bidirectionnel de données avec une station au sol distante.

Il est à noter que cet équipement peut aisément être installé sur tout type de fusil classique. En d'autres termes, le système de l'invention ne nécessite pas la mise en oeuvre de fusils spécifiques. Outre l'aspect économique, cela permet au tireur de s'entraîner avec son propre fusil de chasse.

De façon avantageuse, un tel équipement comprend au moins deux canons et des moyens de déclenchement dudit faisceau lumineux comprenant des moyens de détection sensibles à l'utilisation de la gâchette associée à l'un quelconque desdits canons.

Selon un mode de réalisation préférentiel de l'invention, lesdits moyens de détection comprennent un capteur piézo-électrique. Cela permet de détecter l'utilisation de l'une ou l'autre des gâchettes, sans la nécessité de contacts mécaniques directs.

Préférentiellement, ledit capteur de réception comprend un détecteur de position plan, détectant le centre de gravité de l'éclairement reçu.

Selon une autre caractéristique avantageuse de l'invention, ledit capteur de réception coopère avec des moyens de prise en compte de l'éclairage ambiant.

Un tel équipement peut donc notamment comprendre :
dans un premier ensemble ayant le format d'une cartouche :
   - un amortisseur de percussion ;
   - un accéléromètre de détection de ladite percussion ;
   - un contacteur établissant l'alimentation électrique à la fermeture dudit fusil ;
et dans un second ensemble placé en bout dudit fusil :
   - des moyens optiques d'émission d'un signal lumineux émis ;
   - des moyens optiques de réception d'un signal lumineux reçu.

Il peut également comprendre des moyens de simulation du poids de la charge en plomb et/ou en poudre de ladite cartouche, parmi plusieurs poids possibles, et/ou de l'effet de "choke", de "demi-choke" ou de canon lisse.

L'invention concerne encore une cible avantageuse pour un système d'apprentissage au tir selon l'invention, présentant un profil choisi de façon à optimiser le rendement entre la quantité de lumière reçue et la quantité de lumière réfléchie.

Préférentiellement, une telle cible présente un revêtement réfléchissant à angle de rétro-réflexion très faible (compris entre 0 et 15°), au moins sur une portion de ladite cible susceptible de recevoir ledit rayon lumineux.

Selon un mode de réalisation avantageux, ledite cible comprend des moyens de simulation de l'effet d'un impact réalisant au moins une des opérations appartenant au groupe comprenant :
- la chute de ladite cible, par déséquilibrage de cette dernière ;
- l'émission d'un signal sonore ;
- l'émission d'un signal lumineux.

Il est ainsi possible, pour le tireur, de constater directement et explicitement le succès de son tir.

Le cible peut notamment comprendre des moyens de réception d'un ordre de simulation de l'effet d'un impact, et des moyens de déplacement d'une masse ponctuelle à l'intérieure de ladite cible.

L'invention concerne également un procédé d'apprentissage au tir, du type mettant en oeuvre au moins une cible et au moins un fusil équipé de moyens d'émission d'un faisceau lumineux selon l'axe de tir, procédé délivrant une analyse de chacun des tirs, en fonction notamment :
- du signal réfléchi par ladite cible et reçu par un capteur équipant ledit fusil, et
- de la trajectoire de chacune desdites cibles.

Selon un mode de réalisation préférentiel de l'invention, un tel procédé comprend, pour chaque lancer, au moins certaines des étapes suivantes :
- lancement d'une cible ;
- acquisition de mesures permettant de déterminer la trajectoire de ladite cible ;
- détection d'un tir effectué à l'aide d'un desdits fusils ;
- première détermination de la lumière ambiante reçue par ledit capteur ;
- émission dudit faisceau lumineux, sous la forme d'une série d'éclairs ;
- réception de la lumière réfléchie correspondante, par ledit capteur ;
- seconde détermination de la lumière ambiante reçue par ledit capteur ;
- transmission des données correspondantes vers une unité de traitement, ou traitement local dans ledit fusil ;
- échange de données bidirectionnelle entre une unité de traitement et lesdits fusils ;
- calcul de la position de ladite cible à l'instant du tir ;
- détermination d'au moins une des informations appartenant au groupe comprenant une indication de la distance entre le tireur et la cible, une indication sur le centrage du tir par rapport à la cible et une indication sur la synchronisation du tir par rapport à la position de la cible ;
- simulation de l'effet de l'impact sur ladite cible ;
- présentation de ladite analyse.

Avantageusement, ce procédé peut délivrer simultanément une analyse de tirs effectués à partir d'au moins deux fusils sur une même cible.

D'autres caractéristiques et avantages de l'invention apparaîtront à la lecture de la description de deux modes de réalisation préférentiels de l'invention, donnés à titre de simples exemples illustratifs et non limitatifs, et des dessins annexés, parmi lesquels :
- la figure 1 illustre de façon schématique le système de l'invention, formé d'un lanceur, d'une cible, d'un fusil équipé et d'une unité de traitement ;
- la figure 2 présente un mode de réalisation du lanceur de la figure 1 ;
- la figure 3 montre une forme avantageuse pour la cible de la figure 1 ;
- la figure 4 illustre un premier mode de réalisation de l'équipement du fusil de la figure 1 ;
- la figure 5 présente la structure de l'optique de l'émetteur du fusil de la figure 4 ;
- la figure 6 décrit la structure de l'optique de réception du fusil de la figure 4;
- la figure 7 précise les caractéristiques optiques du récepteur de la figure 6 ;
- la figure 8 est un schéma synoptique des éléments électroniques du fusil de la figure 4 ;
- la figure 9 est un schéma électrique d'un mode de réalisation de l'accéléromètre inclut dans la cartouche du fusil de la figure 4 ;
- la figure 10 illustre le fonctionnement du détecteur de l'optique de réception de la figure 6 ;
- la figure 11 présente le chronogramme d'une séquence de tir, géré par le séquenceur de la figure 8 ;
- la figure 12 décrit l'architecture des moyens mis en oeuvre au sol, dans le système de la figure 1 ;
- la figure 13 est un exemple de trajectoire d'une cible, illustrant les calculs effectués par l'unité de traitement de la figure 12 ;
- la figure 14 présente un autre mode de réalisation d'un fusil selon l'invention ;
- la figure 15 est un schéma synoptique simplifié des moyens mis en oeuvre dans le fusil de la figure 14 ;
- la figure 16 présente un schéma synoptique global d'un second mode de réalisation d'un équipement selon l'invention ;
- la figure 17 représente une cible équipée de moyens de déséquilibrage ;
- la figure 18 est un synoptique de l'électronique embarquée de la cible de la figure 17 ;
- la figure 19 présente un exemple d'affichage du résultat d'une analyse d'un tir selon l'invention.

Comme indiqué plus haut, le système d'apprentissage au tir selon l'invention permet au tireur de s'entraîner avec son propre fusil, et d'obtenir une quantification de chacun de ses tirs, ce qui lui permet de progresser.

Un tel système est illustré, globalement, en figure 1. Il comprend :
- un ou plusieurs (classiquement 1 à 10) fusils 11 ;
- un lanceur 12 ;
- une pluralité (par exemple quelques dizaines) de cibles (ou pigeons) non cassables 13 ;
- une unité de traitement 14.

L'unité de traitement 14 est par exemple un micro-ordinateur compatible PC (marque déposée). Elle assure notamment le suivi de la balistique des cibles 13, en fonction de mesures de caractéristiques du lancement délivrées (15) par le lanceur 12, et éventuellement de paramètres extérieurs (tel que les caractéristiques du vent), le traitement des informations 16 transmises par voie hertzienne par chaque fusil 11, la réalisation des différents calculs en temps réel, et la restitution des résultats, par exemple sur un écran.

Le fusil 11 comprend des moyens d'émission d'un faisceau lumineux incident 17, issu d'une diode laser, et des moyens de réception du faisceau lumineux réfléchi 18 (lorsque la cible 13 est atteinte...).

La chronologie générale des événements est la suivante :
- positionnement du lanceur 12 ;
- déclenchement du lanceur 12, provoquant le départ du pigeon 13 et l'acquisition des paramètres de balistique de ce pigeon par l'unité de traitement 14 ;
- montée à l'épaule du fusil 11 par le tireur, et visée du pigeon 13 ;
- excitation de la gâchette du fusil 11, provoquant la libération du percuteur, qui vient frapper la "cartouche" équipant le fusil ;
- émission d'une trame d'impulsions laser 17 en direction de la cible 13 ;
- réception du signal réfléchi 18 par le détecteur équipant le fusil (dans un des canons, ou sous le fusil) ;
- transmission au sol des mesures 16, par liaison HF, vers l'unité de traitement 14 ;
- calcul de la position de la cible 13 par rapport à l'axe de tir, et détermination de la direction de la vitesse de la cible à partir de la balistique ;
- affichage des résultats, et éventuellement simulation du bruit du tir ;
- réalisation, éventuellement, d'un second tir.

On décrit maintenant chaque élément constitutif de ce système.

Le lanceur 12 peut par exemple être du type illustré en figure 2. Il est manuel ou automatique. Il comprend classiquement un trépied 21, portant un manche de guidage 22 et un support de pigeon 23.

Il est instrumenté pour relever l'angle de latitude a et l'angle d'azimut b, à partir desquels il sera possible de déterminer la balistique du pigeon. L'angle a est compris entre 0 et 15°, et l'angle b peut varier entre -45 et + 45°.

Les capteurs employés peuvent être des capteurs potentiométriques rotatifs (par exemple des capteurs Spectrol (marque déposée) de valeur 5 kΩ. Ces capteurs sont reliés par câbles à l'unité de traitement.

Sur la figure 2, D1 illustre l'axe vertical, et D2 est la référence de position dans le plan horizontal. y'y est la projection de x'x dans le plan horizontal.

Dans tous les cas, la distance entre la position du tireur et le lanceur doit être initialisée dans l'unité de traitement.

Le pigeon illustré en figure 3 possède une forme se rapprochant des pigeons d'argile connus. Cependant, pour améliorer le rendement caractérisé par le rapport entre l'éclairement reçu et l'énergie rétro-réfléchie, on a profilé le pigeon de la manière suivante :
- diamètre 110 mm,
- épaisseur 20 mm,
- angle de dépouille : 7,5 degrés (cet angle a été choisi comme valeur moyenne entre 0 et 15 degrés, angle d'entrée du faisceau).

Le matériau utilisé est incassable (aluminium ou matériau plastique) et habillé d'une couche de revêtement rétro-réfléchissant, sur sa tranche pour les applications type "ball-trap" ou sur le dessous pour les applications type "rabbit". Ce revêtement est par exemple de marque 3M du type 2000X (marques déposées). Il est composé de micro prismes très performants pour les grands angles d'entrée.

L'angle du rayon rétro-réfléchi est très faible, ce qui permet d'utiliser le même type d'équipement pour plusieurs fusils, si les tireurs sont séparés entre eux de plus de 2 m.

Comme déjà indiqué, le fusil de l'invention est un fusil ordinaire, ce qui permet au chasseur d'utiliser son propre fusil de chasse. Il comprend un équipement amovible, qui peut s'adapter à la majorité des fusils, et que l'on peut diviser en trois parties : l'émetteur, le récepteur et le transmetteur.

La mise en place de l'équipement, dans le mode de réalisation illustré en figure 4, comprend les étapes suivantes :
- mise en place d'une cartouche électronique 41, comprenant une diode laser, dans l'emplacement prévu pour les cartouches ;
- mise en place, à l'extrémité du canon correspondant, d'un module d'émission 42, relié par un câble optique 43 à la cartouche électronique, et comprenant une optique de divergence ;
- mise en place du module de détection 44 et du module de liaison HF 45, dans le second canon, ou sous les canons ;
- éventuellement, mise en place d'une cartouche blanche 46 dans le second canon ;
- éventuellement, mise en place d'un contre-poids 47, destiné à conserver l'équilibre du fusil, légèrement modifié par les éléments placés à l'extrémité des canons.

L'optique de l'émetteur est illustré en figure 5. Elle comprend :
- une source lumineuse 51, de type diode laser (par exemple une diode C86104E, de marque EG & G (marques déposées), d'une puissance de 1,5 W émettant dans l'infra-rouge à 860 nm, alimentée par une alimentation 52 ;
- une lentille 53 à gradient d'indice "Selfoc", de diamètre de 1,8 mm dont le rôle est de collecter le flux émis par la diode laser et de l'injecter dans la fibre optique ;
- une fibre optique 54 de 140 microns de diamètre de coeur dont le rôle est de rendre circulaire le faisceau laser et de le guider jusqu'à la sortie du canon ;
- une lentille 55 de diamètre 10 mm faisant diverger le faisceau, et lui assurant un diamètre de 1 m à 20 m de distance.

On obtient ainsi une simulation de la dispersion des plombs dans l'espace, dans le cas d'un tir réel.

Le récepteur permet de récupérer le signal réfléchi par la cible, lorsque celle-ci a été touchée par le signal émis. Dans le mode de réalisation de la figure 6, il comprend un détecteur de position plan (PSD) 61, par exemple un capteur en silicium, de type 5590 de marque Hamamatsu (marques déposées)

Un filtre interférentiel 62 centré sur 860 nm filtre la longueur d'onde du faisceau laser.

L'éclairement transmis par une lentille convergente 63 traverse le filtre spatial constitué par un diaphragme 64 et l'image se fait alors sur le PSD 61. Celui-ci détecte en fait le centre de gravité de l'éclairement. De ce fait, la détection est pratiquement insensible aux aberrations optiques. Le diamètre de l'optique d'entrée est de 20 mm, mais il est possible de le réduire d'un facteur 2.

Le détecteur est soumis à plusieurs "parasites" (soleil, rayonnement ambiant,...), et à la lumière issue de la diode laser, et réfléchie par la cible. Pour assurer une bonne dynamique de mesure, il convient d'étudier l'effet de chacune de ces sources.

Concernant l'effet de l'ambiance, on fait l'hypothèse d'un éclairement ambiant de 100 W.m2.

Ainsi que cela est illustré en figure 7, le diamètre de l'optique 71 est 20 mm, et sa focale 15 mm. On obtient un angle de vue de 5,6°. Pour une cible placée à 20 m, 1 m dans le plan de la cible correspond donc à 0,75 mm dans le plan du détecteur.

Le récepteur présente les caractéristiques suivantes :
- sensibilité du capteur : 0,5 A/W
- bande passante du détecteur : 0,2 µ
- angle solide de visée : 5 mrd

D'où une puissance tombant sur le détecteur de 25 µW.

Si on considère que cette puissance est distribuée également suivant toutes les longueurs d'onde allant de 0,3 à 1,3 µ , le courant débité par le détecteur sera égal à 5 µA. en fait ceci est très pessimiste puisque l'émissivité du feuillage autour de 0,9 µ est très faible (voisin de 0,2).

Le signal utile est caractérisé par :
- Dimension du pigeon : 20 mm x 100 mm ;
- Coefficient de rétro-réflexion : 0,3 ;
- Angle de réémission : < 1degré ;
- Angle d'observation : 0 ;
- Puissance de la diode laser : 1,5W ;
- Rendement de l'optique d'émission : 0,7 ;
- Distance de tir : D.

L'éclairement reçu par le détecteur varie en D⁻⁴. Pour un tir à 40 m la puissance reçue par le détecteur est de 130nW. Elle peut générée un courant dans le détecteur égal à 65 nA ce qui est très grand devant le courant d'obscurité ( typiquement 0,1nA). La dynamique nécessaire pour des tirs compris entre 20 m et 60 m (27) est donc possible à obtenir.

Par contre le courant dû à l'ambiance est trop important par rapport au courant utile (100 fois). On le diminue en plaçant un filtre interférentiel devant l'optique de réception.

Ce filtre a les caractéristiques suivantes:
- Bande passante 40nm autour de 860nm ;
- Coefficient de transmission dans la bande: 0,7 ;
- Coefficient de transmission hors bande 0,01.

Les courants obtenus sont alors les suivants:
- courant d'ambiance:1000 nA ;
- courant utile: 32 nA.

Pour ces valeurs il n'y a pas saturation du PSD par l'ambiance et une amplification réaliste permet de mesurer les courants de chaque électrode.

La figure 8 est un schéma synoptique des moyens électroniques principaux de l'invention.

Au moment de la fermeture du fusil, après installation de la cartouche électronique, un micro-contact permet l'alimentation des différents circuits. En particulier, un convertisseur de tension assure la charge d'un condensateur de 0,5 mF. Environ une seconde après, lorsque le condensateur est chargé, le tir peut avoir lieu.

Lors du tir, l'action du percuteur est détectée. On peut utiliser un contact classique. Toutefois, on met en oeuvre avantageusement un accéléromètre 81, qui présente le double avantage de ne pas nécessiter de liaison mécanique avec le percuteur, et de pouvoir détecter l'utilisation de l'une et l'autre des deux gâchettes.

L'accéléromètre 81, placé dans la cartouche, active un module 82 de détection de tir, qui alerte un séquenceur 83. Ce séquenceur 83 autorise l'alimentation 84 de la diode laser, par exemple au travers d'un transistor mosfet de type IRFD014 de International Rectifier (marques déposées).

L'éclairement réfléchi par la cible (ainsi que l'éclairement ambiant) est reçu par le détecteur 85, puis mis en forme. Cette mise en forme 86 comprend notamment une transformation en courant, une amplification, une conversion analogique/numérique (par exemple à l'aide d'un convertisseur CAN de type Max 186 (12 bits de résolution) de chez Maxime (marques déposées)) et une sérialisation.

Une photodiode de contrôle 88 délivre une information relative à la puissance lumineuse de la diode laser.

Enfin, le séquenceur 83 assure l'émission par voie hertzienne 87 du signal obtenu, vers l'unité de traitement.

On décrit maintenant plus en détail les modules particuliers de la figure 8.

L'accéléromètre 81peut être du type ADXL050JH de Analog Device (marques déposées). Avantageusement, il peut aussi être réalisé suivant le schéma de la figure 9.

Sachant que l'excitation est axiale, une lame piézo-électrique 91 est montée radialement. Elle est de type PXE5 bimorphe de marque Philips (marques déposées). Les vibrations mécaniques sont ensuite transformées et mises en forme à travers les transistors BFT46 92 et 93et traitées par le séquenceur 83.

Si le tireur souhaite effectuer un deuxième tir, il le fera en actionnant la deuxième gâchette. Dans le deuxième canon on placera une cartouche dite "blanche" c'est à dire non chargée de plombs. Les vibrations de percussion sur cette cartouche sont transmises à l'accéléromètre précédent qui activera à nouveau le séquenceur 83.

Le principe de fonctionnement du détecteur 85 est illustré en figure 10. Il s'agit d'un PSD bidirectionnel. Il comprend quatre électrodes 101 à 104, et une tension de polarisation 105 est appliquée au centre du détecteur.

L'image de la cible se fait sur la surface du P.S.D provoquant une variation des courants I1, I2, I3, I4, s'écoulant dans des résistances de charge. Les valeurs de ces courants sont fonction de la position du centre de gravité de l'éclairement de coordonnées (x,y) reçu. On en déduit x et y par les relations :
x = (I1-I2)/(|I1|+|I2|)
y = (I3-I4)/(|I3|+|I4|)

En statique (ou lentement variable) les coordonnées du centre de gravité de l'éclairement L sont x₀, y₀. L'addition d'un spot lumineux, dû à la rétroréflexion du pigeon d'éclairement 1 va modifier les coordonnées précédentes si le tir n'est pas centré. La précision de la détection est fonction de 1 par rapport à L. Il faut que le détecteur fonctionne dans une zone linéaire malgré l'ambiance tout en conservant une dynamique pour 1 allant d'une visée à 20m jusqu'à 60m.

Le résultat est déterminé par l'unité de traitement et diffusé par haut-parleur ou affiché sur un écran.

Pour la commande de la diode laser 84, la fermeture du fusil, une capacité de 0,5 mF est chargé à travers le convertisseur de tension pendant une à quelques secondes de telle façon qu'au moment du tir un transistor mosfet commandé par le séquenceur 83 sur sa grille assure le passage d'un courant de drain de 3A, courant nécessaire pour obtenir une puissance lumineuse de 1,5 W en sortie de diode. Vu la caractéristique du transistor, ce courant reste constant pendant toute l'excitation de la diode. La puissance lumineuse en sortie est évacuée par une fraction lumineuse captée par une photodiode. L'information donnée par la photodiode est transmise à l'unité de traitement.

Le séquenceur 83 est la partie commande des différents sous-ensembles du système. Les différentes contraintes auxquelles il doit répondre sont de quatre ordres :
- Σ contrainte de temps : en effet, un tir ne se réduit pas simplement à une seule mesure mais à une séquence de plusieurs mesures à réaliser à une période d'échantillonnage de 50 µs.
- Σ contrainte d'espace : l'ensemble des composants constituant ce séquenceur doit impérativement tenir dans un minimum d'espace puisque toute l'électronique embarquée est implantée dans une cartouche.
- Σ contrainte de consommation : la capacité des accumulateurs alimentant l'ensemble optoélectronique étant forcément limitée, il est nécessaire de sélectionner des composants à faible consommation pour permettre une autonomie suffisante du système.
- Σ contrainte de coût : le système étant destiné au grand public, le choix de la solution doit nécessairement prendre en compte le prix de revient des différents éléments utilisés.

Une solution technique peut reposer sur la réalisation d'un circuit programmable (FPGA de la famille Altera (marques déposées)) ou d'un circuit intégré masqué pour bénéficier d'un meilleur encombrement (boîtier CMS) et d'un meilleur prix. Pour chaque lancé de plateau, la chronologie des événements, illustrée en figure 11, est la suivante :
- 1. détection du départ du plateau par l'unité de traitement ;
- 2. détection du tir 111 par l'accéléromètre et transmission au séquenceur ;
- 3. acquisition du fond 112 (lumière ambiante) par le séquenceur pendant 10 ms ;
- 4. allumage de la diode laser 113 (flashes 114 de 100 µs) et acquisition 115 de la position du plateau par le séquenceur pendant 10 ms à raison de 4 mesures par période (Tech = 50µs) sur les 4 sorties 116₁ à 116₄ du capteur PSD ; Chaque mesure 116 nécessite l'envoi au CAN d'un mot (8 bits) 117 de programmation puis de la lecture du résultat de la conversion (12 bits) 118;
- 5. acquisition 119 du fond par le séquenceur pendant 10 ms .
- 6. envoi des différentes acquisitions au micro-ordinateur distant.

Chaque fusil à son propre émetteur HF 87 d'une portée de 10 m environ. De marque Heiland (marque déposée) par exemple, il fonctionne en modulation de fréquence avec une porteuse de 433,92 MHz. Sa bande passante est de + ou - 20 kHz et son poids de 11 g.

En effet, la partie du système se trouvant en bout de fusil doit avoir un poids le plus faible possible pour ne pas déplacer le centre de gravité du fusil et pour ne pas trop l'alourdir. Un contrepoids peut être prévu, pour conserver inchangé le centre de gravité du fusil, qu'il soit équipé ou non.

Sur le plan mécanique, la cartouche est conçue pour s'adapter aux fusils de type calibre 12. La longueur de la cartouche est de l'ordre de 80 à 90 mm. Elle se glisse dans le canon comme une cartouche ordinaire. A la fermeture du fusil un micro-contact assure la liaison entre la pile et les différents circuits électroniques. L'autonomie d'une cartouche, fonction de la qualité de la pile peut être de 1 an.

Le système en bout de fusil se monte en partie dans un canon et en partie sous les canons. Il est facilement amovible.

D'après la norme NFC 43-801, l'exposition maximale permise pour l'oeil dans les conditions d'utilisation décrites fait que le système ne présente aucun danger à partir d'une distance de 1,6 m du bout du canon. Par ailleurs, il n'y a aucun danger pour la peau.

De façon optionnelle, un canon peut contenir une cartouche "blanche" chargée uniquement en poudre. Celle-ci peut, sur le premier coup, créer l'effet de recul.

Une autre option est l'effet de changement de "choke" des canons. Un canon choqué présente à son extrémité un rétrécissement qui fait que la distribution des plombs dans l'espace est différente de celle décrite, provoquant la diminution de la dispersion des plombs. Ceci peut être simulé par logiciel.

La figure 12 illustre l'architecture des moyens mis en oeuvre au sol.

Le traitement des informations au sol, l'acquisition des paramètres de balistique, la réception des données de calcul et l'affichage des résultats sont réalisés par un micro-ordinateur.

Le système comprend :
- un récepteur HF 121, par exemple de marque Heiland, fonctionnant à 433,92 MHz en modulation FM et ayant une bande passante de 280 kHz, et pouvant fonctionner à une distance avec les fusils de 100 m ;
- des moyens 122 d'acquisition, recevant les mesures des angles a et b du lanceur et, par exemple, des mesures de la vitesse et de la direction du vent. Il s'agit par exemple de 4 entrées analogiques pouvant être reliés par liaison série avec l'unité de traitement 123 ;
- une entrée interruption 124 ou équivalent dont le signal correspond à la libération du pigeon. Ce signal déclenche la procédure de suivi balistique ;
- l'unité de traitement 123, assurant notamment le calcul et la gestion des résultats en temps réel (réception des mesures ; traitement des mesures : filtrage et démodulation synchrone, calcul du centre de gravité de l'image de la cible, corrections éventuelles et affichage ; gestion de l'affichage) ;
- des moyens d'affichage 125 des résultats. Pour un tir, l'écran peut présenter les résultats comme illustré sur la figure 12, c'est-à-dire distance 1251 de tir 40 m, impact 1252 limite sur pigeon traversard 1253, tir tardif. Pour deux tirs, il peut y avoir superposition d'images et pour 4 tireurs par exemple, l'écran peut être divisé en 4 ; et
- optionnellement un organe type H.P. 126 pour simuler le bruit du tir à plombs, une lampe flash 127 pour simuler l'impact, etc...

Le tableau suivant présente, de façon simplifiée, la chronologie d'un tir pour le tireur (colonne 1), l'unité de traitement (colonne 2) et le lanceur (colonne 3).

| Tireur | Unité de traitement | Lanceur |
|---|---|---|
| - Fermeture du fusil | | |
| | -Initialisation: acquisition des paramètres de géométrie (emplacement des tireurs et du lanceur) | |
| - attente de tir, fusil fermé | | -Mise en direction du lanceur |
| -épaulé | | |
| | | -lancement |
| | -acquisition de l'époque de départ et des angles a et b, détermination de la balistique | |
| -tir: excitation du percuteur, détection par l'accéléromètre, activation du séquenceur, transmission au sol de l'époque du tir, transmission du faisceau laser,... | | |
| | -correction de l'effet d'avance du faisceau laser | |
| -réalisation des mesures, transmission au sol | | |
| | -réception des mesures, filtrage, calcul des courants du PSD par détection synchrone | |
| | -calcul de la position du pigeon par rapport à la direction du tir | |
| | -Affichage visuel, sonore,etc... | |
| -Ouverture du fusil en fin de tir | | |

La figure 13 illustre un exemple de détermination de la trajectoire 131 d'un pigeon, et d'analyse du tir 132, telles que l'unité de traitement peut l'effectuer.

Le plan horizontal est défini par (Oy, OT). Vo est la vitesse initiale du pigeon appartenant au plan (OI,Oy), perpendiculaire au plan horizontal. L'effet du vent est négligé. Oz est l'axe vertical. I est l'intersection du faisceau laser et du pigeon. D est la distance de tir recherchée à partir des coordonnées (y,z) du point I. H étant la projection de I, IH sera connue ainsi que OH. Les connaissances de OH, OT, et de a nous permettent de déterminer D.

En appelant:
Vo la vitesse initiale du pigeon, fonction du lanceur supposée connue,
k1 le coefficient de traînée,
k2 le coefficient de portance,
t la variable temps,
y et z les coordonnées du point I dans le référentiel (Oy, Oz),
(dy/dt) la vitesse du pigeon suivant oy,
et (dz/dt) la vitesse du pigeon suivant oz,
la balistique du pigeon est définie par les équations suivantes:
y=Vo.(cos b).t-k1.(dy/dt)2
z=-0.5.t2+Vo.(sin b).t+k2.(dz/dt)2

Vo et b étant connues, on détermine k1 et k2 par des essais préalables associés à une résolution numérique du système par une méthode de "Runge-Kutta " du 4ième ordre. De cette résolution on déduit également la vitesse du pigeon en I.

Avantageusement, le traitement prévoit une correction de l'effet d'avance du faisceau laser par rapport au plombs.

Appelons Vp la vitesse initiale des plombs. Pour une distance de tir D l'avance A pris par un faisceau laser sera égal à:
A=D/Vp
soit pour Vp= 400 m/s et D = 40 m A=0.1s.

Si le pigeon est fuyant ou rentrant cette avance induit seulement une erreur sur D qui est compensée par correction programmée. Une correction n'est possible que si le pigeon se trouve dans le champs du faisceau laser. La situation la plus critique se rencontre quand le pigeon est traversard. Ainsi si à 40 m sa vitesse est de l'ordre de V= 20m/s il pourra évoluer dune quantité Dp=AxV= 0.1x20= 2m.

On retardera donc l'émission du faisceau de 0.1s et on appliquera une correction fonction de la géométrie tireur-lanceur-balistique.

Une correction de l'effet de la distribution des plombs dans l'espace est également possible. En effet, dans une cartouche type de longueur 70 mm, les plombs occupent un espace de longueur 50mm. De ce fait avec une vitesse initiale Vp les plombs se distribuent dans l'espace sur un incrément de temps égal à 0.05/400 = 0.125.10-3s.

Cette valeur est à rapprocher à la durée des impulsions nécessaire pour réaliser une bonne détection qui est de l'ordre de 1.10-3s.

Il faudra donc compenser le temps de détection. Ceci est une correction très faible, car si à l'instant du tir la vitesse du pigeon est de l'ordre de 20.m/s, pendant 1.10-3s il aura évolué de 20mm.

La figure 14 présente une autre architecture possible pour l'équipement du fusil. Elle consiste à dissocier la cartouche 141 de l'embout du fusil. Pour cela l'optique de la cartouche se termine par une faible longueur de fibre optique (1 cm). Le faisceau sortant 142 est collecté par une lentille qui fait converger ce faisceau sur la lentille se trouvant en bout de canon, laquelle réalise la divergence 143 du faisceau. Le fait de séparer la cartouche de l'autre partie entraîne des modifications sur l'électronique sans changer la fonctionnalité générale du système. Une partie de la fonction du séquenceur reste dans la cartouche mais une autre partie doit se trouver en bout de canon. Deux sources d'énergie doivent être utilisées.

L'équipement comprend donc la cartouche électronique 141, un module de divergence et de détection 143, une cartouche blanche 144, un second séquenceur 145 et un module d'émission HF 146.

Ainsi, il n'y a aucune liaison filaire ou fibrée entre la cartouche et l'embout du canon. L'optique du canon est conçue de la façon illustrée en figure 15.

Une première pile 151 alimente la cartouche 141, et assure notamment l'alimentation 152 de la diode laser 153. Comme déjà décrit en relation avec la figure 5, la cartouche comprend une lentille Selfoc 154, une portion de fibre optique 155 (pour circulariser le faisceau) et une lentille convergente 156.

A l'autre extrémité du canon, une lentille divergente 157 assure la simulation de l'éparpillement des plombs.

En retrait, une photodiode 158 sera activée par les réflexions parasites 159 de la lentille 157. L'information conséquente sera transmise à un deuxième séquenceur 1510 placé en bout de canon. Ce séquenceur va gérer la détection 1511, la numérisation 1512 des mesures et la transmission HF. Ces deux fonctions sont identiques à la version du séquenceur décrit précédemment.

Une pile 1514 assure l'alimentation des différents éléments.

Pour diminuer la bande passante de l'émetteur, il est possible de réaliser des calculs avant transmission. Ces calculs sont le filtrage, la détection synchrone, la différenciation et la sommation des courants à partir desquels on calcule les coordonnées du centre de gravité de l'image du pigeon. L'information émise par le fusil sera alors uniquement:
- l'époque du tir,
- les coordonnées du centre de gravité de l'image du pigeon sur le PSD,
- le courant de photodiode qui est une information relative à la puissance lumineuse de la diode laser.

On présente maintenant un second mode de réalisation de l'invention. Bien sûr, seules les différences essentielles sont discutées.

L'équipement est présenté en figure 16. Il comprend une cartouche 161, équipée :
- d'un amortisseur de percussion 1611, dé préférence démontable et remplaçable (un micro-contact établit l'alimentation à la fermeture du fusil et l'élément central ne sert que d'amortisseur à la percussion) ;
- d'un accéléromètre 1612 de détection de percussion ;
- de moyens 1613 de mise en forme, de comptage de coups ;
- une diode LED 1614 de transmission par impulsions lumineuses de la percussion à l'embout du fusil 162.

Cet embout 162 comprend quant à lui :
- une photodiode 1621 de détection du signal émis ;
- des moyens 1622 de mise en forme du signal reçu ;
- un module 1623 de traitement gérant les liaisons entre les différents éléments et réalisant les traitements des mesures, la déduction des paramètres de tir et la transmission du résultat au sol. Il s'agit par exemple d'un microprosseur MSP 430 de chez Texas Instrument (marque déposée) ;
- une partie optique d'émission 1624 ;
- une partie optique de réception 1625 ;
- une liaison HF bidirectionnelle 1626, par exemple de marque RFM (marque déposée), permettant de s'adapter à la législation des différents pays;
- une photodiode de contrôle de la puissance laser.

L'embout de fusil se présentera sous la forme d'un volume rentrant dans un canon et d'une partie extérieure.

Le module 1624 d'émission et de divergence contient :
- une diode laser 16241 d'une puissance de 1 W environ, par exemple de type Siemens SPL CG94 (marque déposée) émettant à 950 nm,
- une lentille de collimation 16242,
- un diffuseur holographique 16243, par exemple de marque Physical Optics Corporation (marque déposée).

Le module 1625 de réception optique contient :
- une lentille de réception ;
- un filtre qui coupe les longueurs d'ondes parasites (filtre interférentiel ou passe-haut) ;
- un détecteur de position (inchangé) ;
- des moyens de numérisation 1627.

La station au sol est quant à elle équipée des moyens suivants :
- une liaison bidirectionnelle HF du même type ;
- une électronique de discrimination du fusil émettant ;
- des moyens de traitement et de gestion des résultats (affichage, sonore,...) ;
- selon l'application des moyens de correction pour simuler au mieux les caractéristiques des cartouches (charge de plomb,...) ou celles du fusil (canon choke, lisse,..).

La séquence de tir devient donc la suivante :
- prise en compte des paramètres de tir,
- initialisation des moyens embarqués par les fusils via la liaison HF,
- attente,
- lancement,
- évaluation de la balistique par les moyens au sol (ou transmission des paramètres aux moyens embarqués dans les fusils),
- attente de tir,
- après une éventuelle percussion, calcul de la distance du pigeon, et déduction du retard de la commande du faisceau laser, ceci pour que l'instant de l'intersection éventuelle par le faisceau lumineux soit identique à celle du plomb,
- réception synchrone de l'éclairement éventuel émanant du pigeon,
- acquisitions, filtrage et calcul des coordonnées du pigeon par rapport au centre du PSD,
- transmission des résultats au sol (code du fusil, coordonnées, distance de tir, vitesse du pigeon, numéro du coup d'impact),
- réception des résultats au sol et affichage visuel ou sonore selon l'application.

On notera que, par rapport au premier mode de réalisation, la liaison station au sol-fusils est bidirectionnelle, ce qui a pour effet de permettre de synchroniser les moyens de calcul des fusils, la transmission, de prendre connaissance du moment de l'excitation de la gâchette, de transmettre l'information au sol et en fonction de la balistique du pigeon calculée par le sol de transmettre au fusil l'autorisation d'émettre son faisceau lumineux.

Une deuxième possibilité est de réaliser le seuillage dynamique de la détection. Le coût et l'encombrement sont minimisés. La L.E.D. liée à la station au sol ainsi que le détecteur infrarouge se trouveront près des afficheurs, devant les fusils, d'où l'absence de câblage supplémentaire.

Par ailleurs, selon ce second mode de réalisation, tout l'équipement, et notamment les moyens de traitement, peuvent être placés dans le canon du fusil (et non plus dans la station au sol).

Dans un mode de réalisation avantageux, le pigeon (ou tout autre cible) est équipée de moyens permettant de bien visualiser (ou entendre) le résultat positif de l'impact. Ainsi, le pigeon peut émettre un son et/ou un signal lumineux.

Il peut également être équipé de moyens permettant de commander instantanément sa chute, ainsi que cela est illustré en figure 17.

Pour cela, une liaison unidirectionnelle HF est établie entre la station au sol (ou un fusil) et le pigeon (télécommandé). Le pigeon est constitué d'une masse répartie lui donnant sa forme, du matériau rétroréfléchissant et d'une masse ponctuelle 171 centrée en vol. Le pigeon sera déséquilibré en provoquant le déplacement de cette masse ce qui a pour effet de translater le centre de gravité du pigeon.

Cette masse comprenant toute l'électronique embarquée représente la moitié de la masse du pigeon soit environ 50 g. A réception d'un ordre de basculement, l'électroaimant 172 libère la gâchette (noyau) 173. Le ressort 174 propulse alors la masse 171, guidée en translation (175) vers le bord du pigeon, qui chute alors.

La figure 18 présente schématiquement l'électronique embarquée correspondante.

La station au sol (ou un fusil éventuellement) émet une trame HF dont la fréquence porteuse est fonction du pays concerné. Cette émission HF sera reçue par le récepteur 181 (par exemple du type Rx 1000) et décodée par un circuit intégrée 182 (par exemple du type MC 145027 de chez Motorola (marque déposée)).

Si le décodage est positif la sortie d'un circuit astable 183 est positionnée à l'état haut. Cette tension est appliquée sur la gâchette d'un transistor de technologie mosfet, par exemple, et laisse passer le courant dans la bobine de l'électroaimant 184.

Le noyau de celui-ci pénètre dans le corps et libère la masse embarquée 171 constituée de l'électro-aimant, de l'électronique et des alimentations (piles). Cette masse est poussée par un ressort. Une ampoule ILS sert d'interrupteur, ouvrant le circuit d'alimentation en s'éloignant de l'aimant permanent fixe. Ainsi l'autonomie des piles est très importante et le pigeon est "récoltée" puis "réarmée" avant son lancement.

On ré-arme (176) le système en repoussant manuellement la charge 171.

Bien sûr, l'invention peut être mis en oeuvre dans de nombreuses autres formes. De façon générale, les avantages de l'invention sont notamment :
- quantification du tir (obtention des paramètres de tir : distance de la cible, position de la cible par rapport à l'axe de tir,
- apprentissage de l'épaulé,
- pas de pollution (déchets de plombs, déchets de plateaux),
- pas de bruit possible,
- danger faible, voire inexistant,
- coût de fonctionnement réduit.

Elle peut notamment être utilisée pour les applications suivantes :
- ball-trap,
- parcours de chasse et skeet,
- fosse, (rabbit et cibles rapides),
- centres de loisirs,
- hôtel de chasse,
- utilisation pour l'apprentissage du permis de chasse.

Il est à noter que l'invention peut être utilisée en mono-utilisateur (par des chasseurs soucieux de se perfectionner, par exemple), ou à plusieurs utilisateurs visant la même cible.

A titre d'exemple, la figure 19 présente un affichage de résultat d'un tir selon l'invention.

Diverses informations numériques, telles que la distance 191, le nombre de points 192 et le numéro 193 du tireur peuvent être inscrites.

Sur un écran 194, on affiche la cible 195. Le centre de l'écran 196 représente l'impact. Une flèche 197 indique le sens de déplacement de la cible. Le tireur constate donc aisément, bien que son tir ait atteint la cible, il a tiré légèrement trop tôt.

## Revendications

1. Système d'apprentissage au tir, du type comprenant au moins une cible mobile (13) et au moins un fusil (11) équipé de moyens (41, 42 ; 141, 143) d'émission d'un faisceau lumineux (17) selon l'axe de tir,
**caractérisé en ce qu'**il comprend une unité de traitement (14 ; 123) délivrant une analyse de chacun des tirs, en fonction notamment :
- du signal réfléchi (18) par ladite cible (13) et reçu par un capteur (44 ; 143) équipant ledit fusil (11);
- et d'une estimation permanente de la trajectoire de chacune desdites cibles (13).

2. Système selon la revendication 1, **caractérisé en ce que** ladite unité de traitement (14 ; 123) comprend des moyens de détermination de la trajectoire de chacune desdites cibles, en fonction de mesures (a, b) de conditions initiales du lancement de chacune desdites cibles (13), délivrées par ledit lanceur (12).

3. Système selon l'une quelconque des revendications 1 et 2, **caractérisé en ce qu'**il comprend un équipement (41 à 47; 141, 143 à 146) de fusil amovible et prévu pour être installé et désinstallé aisément sur un fusil standard.

4. Système selon l'une quelconque des revendications 1 à 3, **caractérisé en ce que** lesdites cibles (13) sont mises en mouvement par un lanceur de cibles (12), et en ce que ladite analyse tient compte également d'une estimation de la distance entre un tireur et une cible.

5. Système selon l'une quelconque des revendications 1 à 4, **caractérisé en ce que** ladite analyse comprend au moins une des informations appartenant au groupe comprenant une indication sur le centrage du tir par rapport à la cible (1252), une indication de la distance entre le tireur et la cible (1251) et une indication sur la réalisation du tir par rapport à la position de la cible (1253).

6. Système selon l'une quelconque des revendications 1 à 5, **caractérisé en ce que** lesdits moyens de détermination de la trajectoire tiennent compte d'une mesure de la direction et/ou de la vitesse du vent.

7. Système selon l'une quelconque des revendications 1 à 6, **caractérisé en ce qu'**il comprend des moyens (42 ; 55 ; 143 ; 157) de simulation de la dispersion et/ou de la vitesse de plombs dans l'espace.

8. Système selon la revendication 7, **caractérisé en ce que** lesdits moyens de simulation de la dispersion comprennent des moyens (42 ; 55 ; 143 ; 157) assurant la divergence dudit faisceau lumineux (17) en sortie dudit fusil (11).

9. Système selon la revendication 8, **caractérisé en ce que** lesdits moyens (42 ; 55 ; 143 ; 157) assurant la divergence dudit faisceau lumineux (17) comprennent un diffuseur holographique.

10. Système selon l'une quelconque des revendications 7 à 9, **caractérisé en ce que** lesdits moyens de simulation de la vitesse comprennent des moyens pour appliquer un retard (112) à l'émission dudit faisceau lumineux (17).

11. Système selon l'une quelconque des revendications 1 à 10, **caractérisé en ce que** l'on met en oeuvre une liaison bi-directionnelle entre ladite unité de traitement (14; 123) et chacun desdits fusils (11).

12. Equipement pour fusil (11) dans un système d'apprentissage au tir comprenant au moins une cible (13) et au moins un fusil équipé et une unité de traitement (14 ; 123) délivrant une analyse de chacun des tirs, en fonction notamment d'une estimation permanente de la trajectoire de chacune desdites cibles (13),
**caractérisé en ce qu'**il comprend des moyens (41, 42 ; 141, 143) d'émission selon l'axe de tir d'un faisceau lumineux incident (17), un capteur de réception (44 ; 145) d'un signal lumineux réfléchi (18) par ladite cible et des moyens (16 ; 45 ; 87 ; 146) de transmission à ladite unité de traitement (14 ; 123) dudit signal lumineux réfléchi, et des moyens d'échange bidirectionnel de données avec une station au sol distante.

13. Equipement selon la revendication 12, **caractérisé en ce qu'**il comprend au moins deux canons et des moyens de déclenchement dudit faisceau lumineux comprenant des moyens (83) de détection sensibles à l'utilisation de la gâchette associée à l'un quelconque desdits canons, comprenant un capteur piézo-électrique (91).

14. Equipement selon l'une quelconque des revendications 12 et 13, **caractérisé en ce que** ledit capteur de réception (44 ; 145) comprend un détecteur de position plan (fig. 10), détectant le centre de gravité de l'éclairement reçu.

15. Equipement selon l'une quelconque des revendications 12 à 14, **caractérisé en ce que** ledit capteur de réception (44 ; 145) coopère avec des moyens de prise en compte de l'éclairage ambiant (112, 119).

16. Equipement selon l'une quelconque des revendications 12 à 15, **caractérisé en ce qu'**il comprend, dans un premier ensemble ayant le format d'une cartouche
- un amortisseur de percussion ;
- un accéléromètre de détection de ladite percussion ;
- un contacteur établissant l'alimentation électrique à la fermeture dudit fusil (13);
et dans un second ensemble placé en bout dudit fusil (13) :
- des moyens optiques d'émission d'un signal lumineux émis ;
- des moyens optiques de réception d'un signal lumineux reçu.

17. Equipement selon l'une quelconque des revendications 12 à 16, **caractérisé en ce qu'**il comprend des moyens de simulation du poids de la charge en plomb et/ou en poudre de ladite cartouche, parmi plusieurs poids possibles, et/ou de l'effet de "choke", de "demi-choke" ou de canon lisse.

18. Cible pour système d'apprentissage au tir comprenant au moins une cible (13) et au moins un fusil (11) équipé de moyens (41, 42 ; 141, 143) d'émission d'un faisceau lumineux (17) selon l'axe de tir et une unité de traitement (14) délivrant une analyse de chacun des tirs, en fonction notamment d'une estimation permanente de la trajectoire de chacune desdites cibles (13), et du signal réfléchi (18) par ladite cible (13) et reçu par un capteur (44 ; 143) équipant ledit fusil (11),
**caractérisé en ce qu'**elle présente un revêtement réfléchissant, sur au moins une portion de ladite cible susceptible de recevoir ledit rayon lumineux.

19. Cible selon la revendication 18, **caractérisé en ce qu'**elle comprend des moyens de simulation de l'effet d'un impact réalisant au moins une des opérations appartenant au groupe comprenant :
- la chute de ladite cible, par déséquilibrage de cette dernière ;
- l'émission d'un signal sonore ;
- l'émission d'un signal lumineux.

20. Cible selon la revendication 19, **caractérisée en ce qu'**elle comprend des moyens de réception d'un ordre de simulation de l'effet d'un impact, et des moyens de déplacement d'une masse ponctuelle à l'intérieur de ladite cible.

21. Procédé d'apprentissage au tir, du type mettant en oeuvre au moins une cible (13) et au moins un fusil (11) équipé de moyens (41, 42 ; 141, 143) d'émission d'un faisceau lumineux (17) selon l'axe de tir,
**caractérisé en ce qu'**il délivre une analyse de chacun des tirs, en fonction notamment du signal réfléchi (18) par ladite cible (13) et reçu par un capteur (44 ; 143) équipant ledit fusil (11), et d'une estimation permanente de la trajectoire de chacune desdites cibles (13).

22. Procédé selon la revendication 21, **caractérisé en ce qu'**il comprend, pour chaque lancer, au moins certaines des étapes suivantes :
- lancement d'une cible ;
- acquisition de mesures permettant de déterminer la trajectoire de ladite cible ;
- détection d'un tir effectué à l'aide d'un desdits fusils ;
- première détermination de la lumière ambiante reçue par ledit capteur ;
- émission dudit faisceau lumineux, sous la forme d'une série d'éclairs ;
- réception de la lumière réfléchie correspondante, par ledit capteur ;
- seconde détermination de la lumière ambiante reçue par ledit capteur ;
- traitement des données en local, dans lesdits fusils ;
- transmission des données correspondantes vers une unité de traitement ;
- échange de données bidirectionnelle entre une unité de traitement et lesdits fusils ;
- calcul de la position de ladite cible à l'instant du tir ;
- détermination d'au moins une des informations appartenant au groupe comprenant une indication de la distance entre le tireur et la cible, une indication sur le centrage du tir par rapport à la cible et une indication sur la synchronisation du tir par rapport à la position de la cible ;
- simulation de l'effet de l'impact sur ladite cible ;
- présentation de ladite analyse.

23. Procédé selon l'une quelconque des revendications 21 et 22, **caractérisé en ce qu'**il délivre simultanément une analyse de tirs effectués à partir d'au moins deux fusils sur une même cible (13).

## Patentansprüche

1. System für die Ausbildung im Schießen, das mindestens eine bewegliche Zielscheibe (13) und mindestens ein Gewehr (11) umfaßt, welches über Mittel (41, 42; 141, 143) zum Aussenden eines Lichtstrahlenbündels (17) in Schußrichtung verfügt,
**dadurch gekennzeichnet, daß** es eine Datenverarbeitungseinheit (14; 123) umfaßt, welche eine Analyse eines jeden Schusses liefert, insbesondere als Funktion der folgenden Elemente:
- das von der Zielscheibe (13) reflektierte und von einem am Gewehr (11) angebrachten Fühlers (44; 143) empfangenen Signals (18) und
- einer ständigen Abschätzung der Wurfbahn einer jeden Zielscheibe (13).

2. System nach Anspruch 1,
**dadurch gekennzeichnet, daß** die Datenverarbeitungseinheit (14; 123) über Mittel zum Feststellen der Wurfbahn einer jeden Zielscheibe als Funktion von Meßwerten (a, b) der von der Abwurfvorrichtung (12) gelieferten Ausgangsbedingungen für den Abwurf einer jeden Zielscheibe (13) verfügt.

3. System nach einem der Ansprüche 1 und 2,
**dadurch gekennzeichnet, daß** es über eine Aufsatzvorrichtung (41 bis 47; 141, 143 bis 146) für das Gewehr verfügt, die in einfacher Weise an einem Standardgewehr angebracht und davon entfernt werden kann.

4. System nach einem der Ansprüche 1 bis 3,
**dadurch gekennzeichnet, daß** die Zielscheiben (13) durch eine entsprechende Abwurfvorrichtung (12) in Bewegung gesetzt werden, und
daß die Analyse ebenfalls eine Abschätzung der Entfernung zwischen dem Schützen und der Zielscheibe berücksichtigt.

5. System nach einem der Ansprüche 1 bis 4,
**dadurch gekennzeichnet, daß** die Analyse mindestens eine der Informationen aus der Gruppe umfaßt, die eine Angabe bezüglich der Zentrierung des Schusses im Verhältnis zur Zielscheibe (1252), eine Angabe zur Entfernung zwischen Schütze und Zielscheibe (1251) sowie eine Angabe zur Ausführung des Schusses im Verhältnis zur Position der Zielscheibe (1253) enthält.

6. System nach einem der Ansprüche 1 bis 5,
**dadurch gekennzeichnet, daß** die Mittel zum Feststellen der Wurfbahn eine Messung der Windrichtung und/oder -geschwindigkeit berücksichtigen.

7. System nach einem der Ansprüche 1 bis 6,
**dadurch gekennzeichnet, daß** es Mittel (42; 55; 143; 157) zum Simulieren der Streuung und/oder der Geschwindigkeit der Schrotkörner im Raum umfaßt.

8. System nach Anspruch 7,
**dadurch gekennzeichnet, daß** die Mittel zum Simulieren der Streuung Mittel (42; 55; 143; 157) umfassen, welche das Auseinanderstreben des Lichtstrahlenbündels (17) an der Mündung des Gewehrs (11) sicherstellen.

9. System nach Anspruch 8,
**dadurch gekennzeichnet, daß** die Mittel (42; 55; 143; 157), welche das Auseinanderstreben des Lichtstrahlenbündels (17) sicherstellen, einen holographischen Diffusor umfassen.

10. System nach einem der Ansprüche 7 bis 9,
**dadurch gekennzeichnet, daß** die Mittel zum Simulieren der Geschwindigkeit wiederum Mittel umfassen, welche das Senden des Lichtstrahlenbündels (17) verzögern (112).

11. System nach einem der Ansprüche 1 bis 10,
**dadurch gekennzeichnet, daß** zwischen der Datenverarbeitungseinheit (14; 123) und jedem der Gewehre (11) eine Verbindung in beide Richtungen eingerichtet wird.

12. Ausrüstung für ein Gewehr (11) im Rahmen eines Systems zur Schießausbildung, die mindestens eine Zielscheibe (13) und mindestens ein ausgerüstetes Gewehr sowie eine Datenverarbeitungseinheit (14; 123) umfaßt, die von jedem Schuß eine Analyse liefert, insbesondere als Funktion einer andauernden Abschätzung der Wurfbahn einer jeden Zielscheibe (13).
**dadurch gekennzeichnet, daß** sie über Mittel (41, 42; 141, 143) verfügt, um ein einfallendes Lichtstrahlenbündel (17) in Schußrichtung zu emittieren, ferner über einen Empfangsfühler (44; 145) für ein von der Zielscheibe reflektiertes Lichtsignal (18) sowie über Mittel (16; 45; 87; 146) zum Übertragen dieses reflektierten Lichtsignals an die Datenverarbeitungseinheit (14; 123),
sowie über Mittel für den Datenaustausch in beide Richtungen mit einer entfernten Bodenstation.

13. Ausrüstung nach Anspruch 12,
**dadurch gekennzeichnet, daß** sie über mindestens zwei Gewehrläufe sowie über Mittel verfügt, um das Lichtstrahlenbündel zu emittieren, welche wiederum selbst Erfassungsmittel (83) umfassen, die auf die Betätigung der mit einem der erwähnten Gewehrläufe assoziierten Abzüge empfindlich reagieren und einen piezoelektrischen Fühler (91) umfassen.

14. Ausrüstung nach einem der Ansprüche 12 oder 13,
**dadurch gekennzeichnet, daß** der Empfangsfühler (44; 145) eine ebene Positionserfassungseinheit umfaßt (Fig. 10), welche den Schwerpunkt der empfangenen Beleuchtung erfaßt.

15. Ausrüstung nach einem der Ansprüche 12 bis 14,
**dadurch gekennzeichnet, daß** der Empfangsfühler (44; 145) mit Mitteln zum Berücksichtigen der umgebenden Beleuchtung (112, 119) zusammenwirken.

16. Ausrüstung nach einem der Ansprüche 12 bis 15,
**dadurch gekennzeichnet, daß** sie in einer ersten Vorrichtung mit Patronenformat, folgendes umfaßt:
- einen Aufpralldämpfer;
- einen Beschleunigungsmesser zum Erfassen des Schlages beim Treffen;
- eine Einschaltvorrichtung, die beim Schließen des Gewehrs (13) die Stromversorgung sicherstellt;
sowie in einer zweiten, am Ende des Gewehrs (13) angebrachten Vorrichtung, folgendes umfaßt:
- optische Emissionsmittel eines emittierten Lichtbündelstrahls;
- optische Empfangsmittel eines empfangenen Lichtbündelstrahls.

17. Ausrüstung nach einem der Ansprüche 12 bis 16,
**dadurch gekennzeichnet, daß** sie über Mittel zum Simulieren des Gewichtes der Bleischrot- und/oder der Pulverladung der Patrone unter mehreren möglichen Gewichten und/oder der "Chokebohrung", der "Halbchokebohrung" oder der Glattbohrung verfügt.

18. Zielscheibe für ein System für die Schießausbildung, welches mindestens eine Zielscheibe (13) und mindestens ein Gewehr (11) umfaßt, das über Mittel (41, 42; 141, 143) zum Emittieren eines Lichtstrahlenbündels (17) in Schußrichtung sowie über eine Datenverarbeitungseinheit (14) verfügt, welche eine Analyse eines jeden Schusses liefert, insbesondere als Funktion einer dauernden Schätzung der Wurfbahn einer jeden Zielscheibe (13) und des von dieser Zielscheibe (13) reflektierten Signals (18) liefert, wobei das reflektierte Signal von einem am Gewehr (11) angebrachten Fühler (44; 143) empfangen wird,
**dadurch gekennzeichnet, daß** zumindest ein Teil dieser Zielscheibe, auf welchen das Lichtstrahlenbündel auftreffen kann, eine reflektierende Beschichtung aufweist.

19. Zielscheibe nach Anspruch 18,
**dadurch gekennzeichnet, daß** sie über Mittel zum Simulieren des Effektes eines Treffers verfügt, wobei mindestens eine der Operationen aus der Gruppe durchgeführt wird, die folgendes aufweist:
- Fall der Zielscheibe durch Gleichgewichtsverlust;
- Emission eines akustischen Signals;
- Emission eines Lichtsignals.

20. Zielscheibe nach Anspruch 19,
**dadurch gekennzeichnet, daß** sie über Mittel zum Empfang eines Befehles zum Simulieren eines Treffers sowie über Mittel zum Bewegen einer punktförmigen Masse innerhalb der Zielscheibe verfügt.

21. Verfahren zur Schießausbildung, von der Art, die mindestens eine Zielscheibe (13) und mindestens ein mit Mittel (41, 42; 141, 143) zum Emittieren eines Lichtstrahlenbündels (17) in Schußrichtung ausgerüstetes Gewehr (11) anwendet,
**dadurch gekennzeichnet, daß** es für jeden Schuß eine Analyse liefert, insbesondere in Funktion des von der Zielscheibe (13) reflektierten Signals (18), welches von einem Fühler (44; 143) empfangen wird, mit dem das Gewehr (11) ausgerüstet ist, sowie eine ständige Abschätzung der Wurfbahn einer der Zielscheiben (13) liefert.

22. Verfahren nach Anspruch 21,
**gekennzeichnet durch** folgende Verfahrensschritte für jeden Schuss:
- Abschuß einer Zielscheibe;
- Gewinnung von Meßwerten, mit denen sich die Wurfbahn dieser Zielscheibe feststellen läßt;
- Erfassen eines unter den mit einem der erwähnten Gewehre abgegebenen Schüsse;
- erste Feststellung des auf den Fühler auftreffenden Umgebungslichtes;
- Emittieren des Lichtstrahlenbündels in Form einer Serie von Blitzen;
- Empfang des entsprechenden reflektierten Lichtes durch den erwähnten Fühler;
- zweite Feststellung des auf den Fühler auftreffenden Umgebungslichtes;
- Verarbeitung der Daten vor Ort, in den Gewehren;
- Senden der entsprechenden Daten zu einer Verarbeitungseinheit;
- Austausch der für beide Richtungen gültigen Daten zwischen einer Verarbeitungseinheit und den Gewehren;
- Berechnen der Position der Zielscheibe im Augenblick des Schusses;
- Feststellung von mindestens einer der Informationen aus der Gruppe, die eine Angabe zur Entfernung zwischen dem Schützen und der Zielscheibe umfaßt sowie eine Angabe zur Synchronisierung des Schusses im Verhältnis zur Position der Zielscheibe;
- Simulation der Effekte des Treffers auf die Zielscheibe;
- Darstellung der Analyse.

23. Verfahren nach einem der Ansprüche 21 oder 22,
**dadurch gekennzeichnet, daß** es gleichzeitig eine Analyse der von mindestens zwei Gewehren auf dieselbe Zielscheibe (13) abgegebenen Schüsse liefert.

## Claims

1. Shooting practice system, of the type comprising at least one moving target (13) and at least one rifle (11) equipped with means (41, 42; 141, 143) for emitting a light beam (17) along the firing axis,
**characterized in that** it comprises a processing unit (14; 123) delivering an analysis of each of the shots fired, as a function in particular:
- of the signal reflected (18) by the said target (13) and received by a sensor (44; 143) with which the said rifle (11) is equipped;
- and of a continual estimate of the trajectory of each of the said targets (13).

2. System according to Claim 1, **characterized in that** the said processing unit (14; 123) comprises means for determining the trajectory of each of the said targets, as a function of measurements (a, b) of initial conditions of launch of each of the said targets (13), delivered by the said launcher (12).

3. System according to either one of Claims 1 and 2, **characterized in that** it comprises removable rifle equipment (41 to 47; 141, 143 to 146) designed to be easily installed and deinstalled on a standard rifle.

4. System according to any one of Claims 1 to 3,
**characterized in that** the said targets (13) are set into motion by a target launcher (12), and in that the said analysis takes account also of an estimate of the distance between a marksman and a target.

5. System according to any one of Claims 1 to 4,
**characterized in that** the said analysis comprises at least one of the items of information belonging to the group comprising an indication regarding the centring of the shot with respect to the target (1252), an indication of the distance between the marksman and the target (1251) and an indication regarding the firing of the shot with respect to the position of the target (1253).

6. System according to any one of Claims 1 to 5,
**characterized in that** the said means for determining the trajectory take account of the measurement of the direction and/or speed of the wind.

7. System according to any one of Claims 1 to 6,
**characterized in that** it comprises means (42; 55; 143; 157) for simulating the dispersion and/or the speed of lead pellets in space.

8. System according to Claim 7, **characterized in that** the said means for simulating the dispersion comprise means (42; 55; 143; 157) ensuring the divergence of the said light beam (17) on exit from the said rifle (11).

9. System according to Claim 8, **characterized in that** the said means (42; 55; 143; 157) ensuring the divergence of the said light beam (17) comprise a holographic diffuser.

10. System according to any one of Claims 7 to 9,
**characterized in that** the said means for simulating the speed comprise means for applying a delay (112) to the emission of the said light beam (17).

11. System according to any one of Claims 1 to 10,
**characterized in that** a bi-directional link is implemented between the said processing unit (14; 123) and each of the said rifles (11).

12. Equipment for rifle (11) in a shooting practice system comprising at least one target (13) and at least one equipped rifle and a processing unit (14; 123) delivering an analysis of each of the shots fired, as a function in particular of a continual estimate of the trajectory of each of the said targets (13),
**characterized in that** it comprises means (41, 42; 141, 143) for emitting an incident light beam (17) along the firing axis, a sensor (44; 145) for receiving a light signal reflected (18) by the said target and means (16; 45; 87; 146) for transmitting the said reflected light signal to the said processing unit (14; 123),
and means of bi-directional exchange of data with a remote ground station.

13. Equipment according to Claim 12, **characterized in that** it comprises at least two barrels and means for tripping the said light beam comprising detection means (83) sensitive to the use of the trigger associated with any one of the said barrels, comprising a piezoelectric sensor (91).

14. Equipment according to either one of Claims 12 and 13, **characterized in that** the said receiving sensor (44; 145) comprises a plane position detector (Fig. 10) detecting the centre of gravity of the illumination received.

15. Equipment according to any one of Claims 12 to 14, **characterized in that** the said receiving sensor (44; 145) cooperates with means for taking account of the ambient lighting (112, 119).

16. Equipment according to any one of Claims 12 to 15, **characterized in that** it comprises, in a first assembly having the format of a cartridge:
- a percussion damper;
- an accelerometer for detecting the said percussion;
- a contacter establishing the electrical supply upon the closure of the said rifle (13);
and in a second assembly placed at the muzzle of the said rifle (13):
- optical means of emission of an emitted light signal;
- optical means of reception of a received light signal.

17. Equipment according to any one of Claims 12 to 16, **characterized in that** it comprises means for simulating the weight of the lead and/or powder charge of the said cartridge, from among several possible weights, and/or the "choke" effect, "semi-choke" effect or smooth-bore effect.

18. Target for shooting practice system comprising at least one target (13) and at least one rifle (11) equipped with means (41, 42; 141, 143) for emitting a light beam (17) along the firing axis and a processing unit (14) delivering an analysis of each of the shots fired, as a function in particular of a continual estimate of the trajectory of each of the said targets (13), and of the signal reflected (18) by the said target (13) and received by a sensor (44; 143) with which the said rifle (11) is equipped,
**characterized in that** it exhibits a reflecting coating, on at least one portion of the said target liable to receive the said light ray.

19. Target according to Claim 18, **characterized in that** it comprises means for simulating the effect of an impact carrying out at least one of the operations belonging to the group comprising:
- the falling of the said target, through imbalance of the latter;
- the emission of a sound signal;
- the emission of a light signal.

20. Target according to Claim 19, **characterized in that** it comprises means for receiving a command for simulating the effect of an impact, and means for moving a point mass inside the said target.

21. Shooting practice method, of the type implementing at least one target (13) and at least one rifle (11) equipped with means (41, 42; 141, 143) for emitting a light beam (17) along the firing axis,
**characterized in that** it delivers an analysis of each of the shots fired, as a function in particular of the signal reflected (18) by the said target (13) and received by a sensor (44; 143) with which the said rifle (11) is equipped, and of a continual estimate of the trajectory of each of the said targets (13).

22. Method according to Claim 21, **characterized in that** it comprises, for each launcher, at least some of the following steps:
- launching of a target;
- acquisition of measurements making it possible to determine the trajectory of the said target;
- detection of a shot fired with the aid of one of the said rifles;
- first determination of the ambient light received by the said sensor;
- emission of the said light beam, in the form of a series of flashes;
- receipt of the corresponding reflected light, by the said sensor;
- second determination of the ambient light received by the said sensor;
- processing of the data locally, in the said rifles;
- transmission of the corresponding data to a processing unit;
- bi-directional exchange of data between a processing unit and the said rifles;
- calculation of the position of the said target at the instant of firing;
- determination of at least one of the items of information belonging to the group comprising an indication of the distance between the marksman and the target, an indication regarding the centring of the shot with respect to the target and an indication regarding the synchroniztion of the shot with respect to the position of the target;
- simulation of the effect of the impact on the said target;
- presentation of the said analysis.

23. Method according to either one of Claims 21 and 22, **characterized in that** it simultaneously delivers an analysis of shots fired from at least two rifles at one and the same target (13).
